# EUROPÄISCHE PATENTSCHRIFT

(11) **EP 0 365 829 B1**
(45) Veröffentlichungstag und Bekanntmachung des Hinweises auf die Patenterteilung: **10.02.1993**
(21) Anmeldenummer: 89117508.5
(22) Anmeldetag: 22.09.1989
(51) Int. Cl.: C25D 17/06, C25D 17/16, C25D 17/28

(54) **Umsetzer-Anlage für Reiningungs-und Galvanoprozesse**
Transfer installation for cleaning and electroplating processes
Installation de déplacement pour procédés de nettoyage de procédés électrolytiques

(30) Priorität: 26.10.1988 DE 3836427
(43) Veröffentlichungstag der Anmeldung: 02.05.1990
(73) Patentinhaber: Dürr GmbH, D-70435 Stuttgart (DE)
(72) Erfinder: Hösel, Peter, D-7530 Pforzheim (DE)
(74) Vertreter: Hoeger, Stellrecht & Partner

(56) Entgegenhaltungen:
- EP-A- 0 063 653
- DE-A- 3 017 188
- DE-B- 2 918 141

## Beschreibung

Die Erfindung betrifft eine Umsetzer-Anlage für Reinigungsund Galvanoprozesse mit einer Eingangs-und einer Ausgangsstation für die zu behandelnden Gegenstände, mit mehreren Badstationen entlang einer sich zwischen der Eingangs- und der Ausgangsstation erstreckenden Transportstrecke und mit einer Umsetzvorrichtung zum Transport der Gegenstände entlang der Transportstrecke und zum Beschicken und Entleeren der Badstationen, wobei die Umsetzvorrichtung eine parallel zur Transportstrecke und mit seitlichem Abstand zu den Positionen der Gegenstände in den Badstationen angeordnete Führung für einen Seitenwagen umfaßt.

Die oben definierten Eingangs- und Ausgangsstationen der Umsetzer-Anlage befinden sich nicht notwendigerweise lediglich vor der ersten beziehungsweise hinter der letzten Badstation. Vielmehr kann die Eingangsstation an beliebiger Stelle innerhalb einer Folge von Badstationen angeordnet sein und auch gleichzeitig die Funktion einer Ausgangsstation übernehmen.

Die Ausgangsstation der Umsetzer-Anlage kann dabei auch durch die letzte Badstation gebildet werden.

Solche Anlagen sind auch als vollautomatische Umsetzer-Anlagen bekannt, bei denen die zu behandelnden Gegenstände von der Eingangsstation zu dem oder den vorgesehenen Badstationen transportiert und eingesetzt werden und nach dervorgegebenen Behandlungszeit wieder entnommen und zur Ausgangsstation transportiert werden.

Die Umsetzer-Anlagen werden häufig in automatische Produktionsstraßen integriert, wobei dann sichergestellt werden muß, daß wegen der stationären Behandlung in den Bädern die Kapazität der Badstationen insgesamt mindestens so groß ist wie die angelieferte Menge der Gegenstände an der Eingangsstation der Umsetzer-Anlage pro Behandlungszeitraum der Gegenstände.

Insbesondere bei großen Durchsätzen, d.h. bei Umsetzer-Anlagen mit einer Vielzahl von Badstationen hat sich die Verwendung nur eines Seitenwagens als nachteilig erwiesen, da bei einer Vielzahl von Badstationen entlang der Transportstrecke entsprechend große Verfahrstrecken notwendig sind und die dadurch verursachten Verfahrzeiten sich letztlich limitierend auf den Durchsatz einer solchen Umsetzer- Anlage auswirken.

Dem wurde bisher dadurch abgeholfen, daß auf die vorhandene Führung ein weiterer Seitenwagen aufgesetzt wurde und daß der Transport entlang der Transportstrecke in zwei Bereiche aufgeteilt wurde, wobei jeweils ein Seitenwagen einen der Bereiche bedient hatte. Meistens war es hierbei dann unumgänglich, im mittleren Teil der Transportstrecke eine sogenannte Übergabestation einzurichten, an der der erste Seitenwagen die Gegenstände absetzen und an den zweiten Seitenwagen übergeben konnte.

Da die Gegenstände häufig in Gestellen transportiert werden, die sich in ihrer Größe an der Größe der Badstationen orientieren, muß die Übergabestation in etwa die Größe einer einzelnen Badstation aufweisen, so daß sich die Länge der Transportstrecke dadurch vergrößert, ohne daß zusätzlicher Behandlungsraum gewonnen wird.

Des weiteren muß bei der Programmierung bei vollautomatischen Umsetzer-Anlagen berücksichtigt werden, daß die beiden Seitenwagen nicht gleichzeitig die Umsetzer-Station anfahren dürfen und neben dem Timing, das die Zeitdauer der einzelnen Behandlungsprozesse in den einzelnen Badstationen aufeinander abstimmt und jeweils rechtzeitig einen Seitenwagen zum Entnehmen der behandelten Gegenstände an die jeweilige Badstation beordert, muß gleichzeitig auch noch überprüft werden, ob der Weg auf der Führung des Seitenwagens für dessen Bewegung zu der entsprechenden Badstation hin frei ist.

Durch den zweiten Seitenwagen läßt sich zwar der Durchsatz und/oder die Ausnutzung der vorhandenen Badstationen bzw. deren Belegungsgrad deutlich steigern, jedoch ist die notwendige Übergabestation bzw. die Unmöglichkeit, daß der erste und der zweite Seitenwagen einander entlang der Transportstrecke passieren können, ein Grund dafür, daß die volle Kapazität der Umsetzer-Anlage nicht ausgenutzt werden kann.

Aus der DE-A 3 017 188 ist eine Umsetzeranlage bekannt, bei der eine Anzahl von parallel zueinander angeordneten Bädergruppen vorhanden ist, welche untereinander durch einen Schnellumsetzer verbunden sind, dessen Transportbahn senkrecht zur Längsrichtung der Bädergruppen angeordnet ist. Die einzelnen Bädergruppen umfassen jeweils einen separaten Umsetzer, dessen Transportbahnen parallel zueinander und senkrecht zu der des Schnellumsetzers angeordnet sind.

Ferner sind aus der EP-AO 063 653 Umsetzeranlagen für zwei parallel angeordnete Bädergruppen bekannt, von denen jede einen, parallel zur Längsrichtung der Bädergruppen arbeitenden Umset- zer aufweist. Die beiden jeweiligen Enden der Bädergruppen sind über eine Transportbrücke verbunden, welche das Umsetzen der zu behandelnden Gegenstände von der einen Bädergruppe in die an- dere erlaubt.

Die vorliegende Erfindung stellt sich demgegenüber die Aufgabe, eine Umsetzer-Anlage zu schaffen, die bei minimalem Platzbedarf einen gesteigerten Durchsatz und Belegungsgrad der Badstationen möglich macht.

Diese Aufgabe wird bei einer Umsetzer-Anlage der eingangs beschriebenen Art erfindungsgemäß dadurch gelöst, daß die Umsetzvorrichtung seitlich zu den Badstationen zum Beschicken und Entleeren einer einzigen Reihe von aufeinanderfolgenden Badstationen entlang der Transportstrecke eine zweite Führung, gegenüberliegend zur ersten mit einem zweiten Seitenwagen umfaßt, und daß die beiden, der ersten und zweiten Führung zugeordneten und gegenseitig passierbaren Seitenwagen unabhängig voneinander im wesentlichen entlang der gesamten Transportstrecke verfahrbar sind.

Der seitliche Abstand der Führungen zu den Positionen der Gegenstände in den Badstationen kann bei Bedarf sehr klein gehalten werden. Beispielsweise ist es möglch, die Führungen auf den Rändern der wannenförmigen Badstationen aufzusetzen.

Bei einer bevorzugten Ausführungsform der Umsetzer-Anlage ist vorgesehen, daß jede Badstation von jedem der Seitenwagen beschickbar und entleerbar ist. Bei dieser Umsetzer-Anlage gibt es also entlang der Transportstrecke keinerlei Zuordnung einer Badstation zu einem bestimmten Seitenwagen, so daß je nach dem, welcher Seitenwagen sich gerade in der günstigsten Position befindet, für den Transport, das Einsetzen oder die Entnahme der Gegenstände in die Badstationen bzw. aus den Badstationen einsetzbar ist. Dies erbringt einen ganz wichtigen weiteren Zeitgewinn neben dem ersten, der bereits aus der unabhängigen Verfahrbarkeit der Seitenwagen entlang der gesamten Transportstrecke resultiert.

Die Seitenwagen sind in vertikaler Richtung verfahrbar, um die Gegenstände in die Badstationen einzusetzen und wieder zu entnehmen. Bei einer bevorzugten Vorrichtung ist vorgesehen, daß die Seitenwagen in vertikaler Richtung derart verfahrbar sind, daß ein gegenseitiges Passieren eines beladenen und eines unbeladenen Seitenwagens oberhalb der Bäder möglich ist. Dies bedeutet, daß ein Passieren der Seitenwagen entlang der Transportstrecke nicht erfordert, daß ein beladener Seitenwagen den von ihm transportierten Gegenstand in eines der Bäder absenkt. Dadurch resultiert eine weitere Vereinfachung in der Programmierung und damit in der Handhabung bei einer vollautomatisch betriebenen Umsetzer-Anlage, was sich in einer erhöhten Betriebssicherheit auswirkt.

Falls von der Räumlichkeit her genügend Platz vorhanden ist, kann selbstverständlich auch vorgesehen sein, daß die vertikale Verfahrbarkeit der Seitenwagen so ausgelegt wird, daß selbst zwei beladene Seitenwagen sich entlang der Transportstrecke passieren können. Dies ließe dann einen völlig unabhängigen Betrieb von jeweiligen Betriebszustand der beiden Seitenwagen zu, wobei dann beispielsweise jedem Seitenwagen für das Verfahren in Transportrichtung eine bestimmte Ebene zugewiesen werden kann.

Bei sehr großen Umsetzer-Anlagen und bei sehr großen notwendigen Transportkapazitäten kann eine Anpassung der Anlage dahingehend vorgenommen werden, daß an mindestens einer der seitlichen Führungen zwei oder mehrere Seitenwagen gehalten sind, wobei die Seitenwagen, die der ersten Führung zugeordnet sind, unabhängig von den der zweiten Führung zugeordneten Seitenwagen verfahrbar sind.

Diese und weitere Vorteile werden im folgenden anhand der Zeichnung noch näher erläutert. Es zeigen im einzelnen:
Fig. 1 Eine Seitenansicht einer erfindungsgemäßen Umsetzer-Anlage; und
Fig. 2 eine Frontansicht der Umsetzer-Anlage nach Fig. 1.

Die in Fig. 1 als Ganzes mit dem Bezugszeichen 10 bezeichnete Umsetzer-Anlage umfaßt entlang einer Transportstrecke eine Vielzahl von Badstationen 12, die der Behandlung von Gegenständen in Reinigungs- und Galvanoprozessen dienen können.

Die Gegenstände werden vorzugsweise in Gestellen 14 gelagert und mitsamt diesen transportiert und in die einzelnen Badstationen eingesetzt bzw. wieder aus diesen entnommen.

Für den Transport der Gestelle 14 und den darin gelagerten Gegenständen sind bei dem gezeigten Ausführungsbeispiel zwei Seitenwagen 16, 18 verantwortlich, die auf gegenüberliegenden Seiten der Badstationen und parallel zur Transportrichtung angeordneten Führungen 20, 22 verfahrbar gehalten sind.

Die Führungen 20 und 22 sind in dem gezeigten Ausführungsbeispiel Teil eines aus Profilträgern aufgebauten, die gesamten Badstationen übergreifenden Portals 24, das im oberen Bereich und in etwa halber Höhe jeweils eine Führungsschiene 26, 28 aufweist. Der Seitenwagen 16 bzw. 18 stützt sich mit seiner Vertikalführung 30, 32 auf der unteren Führungsschiene 28 ab und wird durch die Führungsschiene 26 im wesentlichen in der Vertikalen gehalten.

An der Vertikalführung 30 bzw. 32 ist jeweils ein Vertikalschlitten 34, 36 angebracht, der Greifelemente oder Kupplungsstücke 38, 40 umfaßt, die der Handhabung der Gestelle 14 dienen.

Am oberen Ende der Vertikalführung 30, 32 sind an jedem Seitenwagen ein Antriebsmotor 42, 43 angeordnet, der über nicht gezeigte Schleppkabelanlagen mit elektrischer Energie und Steuersignalen versorgt wird.

Insbesondere in Fig. 2 ist die spiegelsymmetrische Anordnung der Führungen 20, 22 mit den Seitenwagen 30, 32 zu sehen, die die erfindungsgemäße Umsetzer-Anlage auszeichnen.

Fig. 2 zeigt das Passieren zweier Seitenwagen, wobei der Seitenwagen 32 ein Gestell 14 trägt und der Seitenwagen 30 sich in der abgesenkten Position befindet, in der gerade ein Gestell 14 in die Badstation 12 eingesetzt wird oder herausgenommen werden soll.

Aus der Fig. 2 ist außerdem ersichtlich, daß der Seitenwagen 30 in abgesenkter Position auch oberhalb den oberen Teilen der Gestelle 14 den Seitenwagen 32 passieren kann, ohne daß es zu einer Kollision mit dem an dem Seitenwagen 32 hängenden Gestell 14 kommt. Damit ist sichergestellt, daß über die gesamte Transportstrecke der Umsetzer-Anlage die beiden Seitenwagen 30 und 32 völlig unabhängig voneinander verfahrbar sind und bei der Beladung eines der Seitenwagen nur dafür gesorgt werden muß, daß im Bereich des Passierens der beiden Seitenwagen der andere Seitenwagen entweder unbeladen oder mit seinem Gestell in eine Badstation abgesenkt sein muß.

Dadurch, daß die beiden Seitenwagen über die gesamte Transportstrecke der Umsetzer-Anlage 10 verfahrbar sind, entfallen beim automatischen Einsatz dieser Anlage bisher limitierende Randbedingungen, und es ist insbesondere bei rechnergesteuerten automatischen Umsetzer-Anlage ein fahrzeitoptimiertes Transportieren der Gestelle entlang der Transportstrecke bzw. ein jeweiliges auf die Fahrzeit optimiertes Einsetzen und Entnehmen der Gestelle in oder aus den Badstationen möglich.

Durch die größere Flexibilität im Einsatz der einzelnen Seitenwagen und damit auch in deren prinzipiell höheren Verfügbarkeit über größere Bereiche der Transportstrecke läßt sich ein höherer Belegungsgrad der Badstationen realisieren und damit eine größere Ausnutzung des zur Verfügung stehenden Raumangebots in der Fabrikationshalle. Die Anlage kann deshalb kompakter gebaut werden oder aber bei gleichem Raumbedarf für einen größeren Durchsatz zur Verfügung stehen.

## Patentansprüche

1. Umsetzer-Anlage für Reinigungs- und Galvanoprozesse mit einer Eingangs- und einer Ausgangsstation für die zu behandelnden Gegenstände, mit mehreren Badstationen entlang einer sich zwischen der Eingangs- und derAusgangsstation erstreckenden Transportstrecke und mit einer Umsetzvorrichtung zum Transport der Gegenstände entlang der Transportstrecke und zum Beschicken und Entleeren der Badstationen, wobei die Umsetzvorrichtung eine parallel zur Transportstrecke und mit seitlichem Abstand zu den Posit ionen der Gegenstände in den Badstationen angeordnete Führung mit einem Seitenwagen umfaßt, dadurch gekennzeichnet, daß die Umsetzvorrichtung (10) der Badstationen (12) zum Beschicken und Entleeren einer einzigen Reihe aufeinanderfolgender Badstationen entlang der Transportstrecke eine zweite Führung (22) mit einem zweiten Seitenwagen (18) umfaßt, und daß die beiden, der ersten und zweiten Führung (20, 22) zugeordneten und gegenseitig passierbaren Seitenwagen (16, 18) unabhängig voneinander, im wesentlichen entlang der gesamten Transportstrecke verfahrbar sind.

2. Umsetzer-Anlage nach Anspruch 1, dadurch gekennzeichnet, daß jede Badstation (12) von jedem der Seitenwagen (16, 18) beschickbar und entleerbar ist.

3. Umsetzer-Anlage nach Anspruch 1 oder 2, dadurch gekennzeichnet, daß die Seitenwagen (16, 18) in vertikaler Richtung derart verfahrbar sind, daß ein gegenseitiges Passieren eines beladenen (32) und eines unbeladenen Seitenwagens (30) oberhalb der Bäder (12) möglich ist.

4. Umsetzer-Anlage nach einem oder mehreren der Ansprüche 1 bis 3, dadurch gekennzeichnet, daß an mindestens einer der seitlichen Führungen (20, 22) mehrere Seitenwagen (16, 18) gehalten sind, wobei die Seitenwagen (16), die der ersten Führung (20) zugeordnet sind, unabhängig von den der zweiten Führung (22) zugeordneten Seitenwagen (18) verfahrbar sind.

5. Umsetzer-Anlage nach einem oder mehreren der Ansprüche 1 bis 4, dadurch gekennzeichnet, daß die zu transportierenden Gegenstände an den Seitenwagen direkt ankoppelbar sind.

6. Umsetzer-Anlage nach einem oder mehreren der voranstehenden Ansprüche, dadurch gekennzeichnet, daß die Seitenwagen in beladenem Zustand in unterschiedlicher Höhe unabhängig voneinander verfahrbar sind.

## Claims

1. A transfer installation for cleaning and electroplating processes comprising an input station and an output station for the objects to be handled, a plurality of bath stations along a transport path extending between the input station and the output station, and a transferring device for transporting the objects along the transport path and for loading and unloading the bath stations, wherein the transferring device includes a guiding means comprising a side carriage arranged parallel to the transport path and with a lateral separation from the positions of the objects in the bath stations, characterized in thatthe transferring device (10) includes a second guiding means (22) comprising a second side carriage (18) in order to load and unload a single row of successive bath stations along the transport path, and in that the two side carriages (16, 18), which are associated with the first and second guiding means (20, 22) and can pass one another, can be moved, independently of one another, substantially all along the transport path.

2. A transfer installation according to claim 1, characterized in that each bath station (12) can be loaded and unloaded from each of the side carriages (16,18).

3. A transfer installation according to claim 1 or claim 2, characterized in that the side carriages (16, 18) are movable in the vertical direction in such a manner that it is possible for a loaded (32) and an unladen side carriage (30) to pass one another above the bath (12).

4. A transfer installation according to one or more of claims 1 to 3, characterized in that a plurality of side carriages (16, 18) are held on at least one of the lateral guiding means (20, 22) where the side carriages (16) which are associated with the first guiding means (20) can be moved independently of the side carriages (18) associated with the second guiding means (22).

5. A transfer installation according to one or more of claims 1 to 4, characterized in that the objects to be transported can be directly coupled to the side carriages.

6. A transfer installation according to one or more of the preceding claims, characterized in that the side carriages in the loaded state can be moved at different heights independently of one another.

## Revendications

1. Installation de déplacement pour procédés de nettoyage et de galvanisation, comportant une station d'entrée et une station de sortie pour les objets à traiter, ainsi que plusieurs stations de bain le long d'une ligne de transport qui s'étend entre la station d'entrée et la station de sortie et ainsi qu'un dispositif de déplacement pour le transport des objets le long de la ligne de transport et pour charger et décharger les stations de bain, installation dans laquelle le dispositif de déplacement comporte un guidage, avec chariot latéral, parallèle à la ligne de transport et disposé à une certaine distance latérale des positions des objets dans les stations de bain, installation caractérisée par le fait que le dispositif de déplacement (10) des stations de bain (12) comporte, pour charger et décharger une unique rangée de stations de bain qui se suivent l'une l'autre le long de la ligne de transport, un second guidage (22) avec un second chariot latéral (18) et par le fait que les deux chariots latéraux (16, 18), correspondant au premier et au second guidage (20, 22) et pouvant se croiser mutuellement, peuvent se déplacer indépendamment l'un de l'autre, sensiblement le long de toute la ligne de transport.

2. Installation de déplacement selon la revendication 1, caractérisée par le fait que chaque station de bain (12) peut être chargée et déchargée par chacun des chariots latéraux (16, 18).

3. Installation de déplacement selon la revendication 1 ou 2, caractérisée par le fait que les chariots latéraux (16, 18) peuvent se déplacer en direction verticale de façon telle qu'un croisement mutuel d'un chariot latéral chargé (32) et d'un chariot latéral déchargé (30) est possible au-dessus des bains (12).

4. Installation de déplacement selon l'une ou plusieurs des revendications 1 à 3, caractérisée par le fait qu'à au moins l'un des guidages latéraux (20, 22) sont accrochés plusieurs chariots latéraux (16, 18), les chariots latéraux (16) qui correspondent au premier guidage (20) pouvant se déplacer indépendamment des chariots latéraux ( 18) correspondant au second guidage (22).

5. Installation de déplacement selon une ou plusieurs des revendications 1 à 4, caractérisée par le fait que les objets à transporter peuvent se fixer directement sur les chariots latéraux.

6. Installation de déplacement selon une ou plusieurs des revendications précédentes, caractérisée par le fait qu'à l'état chargé, les chariots latéraux peuvent se déplacer à différentes hauteurs indépendamment l'un de l'autre.
